# EUROPÄISCHE PATENTSCHRIFT

(11) **EP 0 839 966 B1**
(45) Veröffentlichungstag und Bekanntmachung des Hinweises auf die Patenterteilung: **04.04.2001**
(21) Anmeldenummer: 97118408.0
(22) Anmeldetag: 23.10.1997
(51) Int. Cl.: E04B 1/41

(54) **Maueranker aus Verbundwerkstoff**
Wall tie made from composite material
Ancrage pour maçonnerie en matériau composite

(30) Priorität: 01.11.1996 CH 269996
(43) Veröffentlichungstag der Anmeldung: 06.05.1998
(73) Patentinhaber: ZZ WANCOR, 8105 Regensdorf (CH)
(72) Erfinder: Capeder, Philippe, 8053 Zürich (CH); Gysin, Hans-Jürg, 1429 Giez (CH)
(74) Vertreter: Köver, François

(56) Entgegenhaltungen:
- EP-A- 0 322 923
- GB-A- 1 150 670
- GB-A- 2 206 618

## Beschreibung

Die Erfindung betrifft einen Maueranker aus einem Verbundmaterial mit in einer Matrix eingebetteten Fasern, wobei die Querschnittsfläche des Mauerankers in Längsrichtung des Mauerankers zumindest stellenweise variiert.

Maueranker sind an sich wohlbekannt, vgl. beispielsweise GB-A-2052589 oder CH-A5-643024. Sie dienen insbesondere dazu, bei einem zweischaligen Mauerwerk mit einer Innenwand und einer Aussenwand diese beiden Wände miteinander zu verbinden, wobei die Enden des Mauerankers in den Wänden verankert sind. Ein Maueranker der bekannten Art besteht deshalb aus einem länglichen Körper aus Stahl, der zumindest in seinem mittleren Längenbereich im wesentlichen als ein- oder mehrmals gewundene Leiste von konstanter Querschnittsfläche ausgebildet ist und in seinem Endbereichen Hilfsmittel zur Verankerung des Mauerankers in einer Wand aufweist. Abgesehen von ihrer Rolle beim Sammeln und Abtropfen von Kondenswasser erlauben die Windungen der Leiste des Mauerankers, Parallelverschiebungen der Wände zuzulassen, Abstandsänderungen der Wände jedoch im wesentlichen zu verhindern. Bei Parallelverschiebungen der Wände ergeben die Windungen der Leiste eine Mehrzahl von möglichen Biegestellen, an denen sich der Maueranker gegen seine Biegesteifigkeit beispielsweise Z-förmig und/oder V-förmig verbiegen kann. Den Abstandsänderungen der Wände widersetzt sich hingegen ein nicht verformter Maueranker im wesentlichen mit seiner Längssteifigkeit (Steifigkeit in Längsrichtung). Zwar ist der Widerstand eines bereits erheblich verbogenen Mauerankers gegen Abstandsänderungen der Wände mehr von seiner Biegesteifigkeit als von seiner Längssteifigkeit abhängig, das Auftreten dieser Situation ist jedoch nicht realistisch, denn Verbiegungen solchen Ausmasses sollten in einem Mauerwerk nicht auftreten.

Ein Maueranker der bekannten Art ist zumindest in seinem mittleren Längenbereich aus einer Leiste von konstanter Querschnittsfläche gefertigt. Die Wahl der Leiste (Werkstoff und geometrische Form des Querschnitts) bestimmt gleichzeitig die Biegesteifigkeit des Mauerankers, seine Längssteifigkeit und seine Längsfestigkeit (Festigkeit in Längsrichtung). Es besteht derzeit keine sinnvolle Möglichkeit, bei gegebenem Werkstoff des Mauerankers dessen Biegesteifigkeit und dessen Längssteifigkeit unabhängig voneinander festzulegen.

Andererseits ist aus EP-A-0322923 ein Maueranker aus Verbundmaterial bekannt. Das Verbundmaterial besteht aus mit einem Kunststoff imprägnierten Fasern - die Fasern sind somit in einer Matrix eingebettet. Ob die Fasern im wesentlichen parallel zur Längsrichtung des Mauerankers verlaufen, wird nicht näher bekanntgegeben. Die im wesentlichen rechteckige Querschnittsfläche des Mauerankers variiert stellenweise in Längsrichtung des Mauerankers, indem an Endteilen des Mauerankers Einkerbungen angebracht sind, welche den Endteilbereich des Mauerankers auf einer gewissen Länge davon keilförmig zu dessen Mitte hin verjüngen. Mangels diesbezüglicher Angabe ist anzunehmen, dass das Anbringen der Einkerbungen auf herkömmliche Weise durch Abtragen von Material des Mauerankers und folglich durch Anschneiden von Fasern und Entfernen von Faserteilen erfolgt. Dies hat seinerseits zur Folge, dass der Beitrag der so angeschnittenen Fasern zur gesamten Längsfestigkeit des Mauerankers beeinträchtigt wird, denn diese Fasern fehlen in der aufsummierten Querschnittsfläche des Mauerankers, die somit in Längsrichtung des Mauerankers nicht konstant verläuft.

Demnach ist es Aufgabe der Erfindung, einen Maueranker zur Verfügung zu stellen, bei welchem die Biegesteifigkeit und die Längssteifigkeit - zumindest im Bereich der zum Einsatz in einem Mauerwerk brauchbaren Werte - unabhängig voneinander einstellbar sind.

Zur Lösung dieser Aufgabe ist ein Maueranker der eingangs angegebenen Art dadurch gekennzeichnet, dass die Fasern im wesentlichen parallel zu einer Längsrichtung des Mauerankers verlaufen und die aufsummierte Querschnittsfläche der Fasern in Längsrichtung des Mauerankers im wesentlichen konstant verläuft.

Beim erfindungsgemässen Maueranker ergibt sich seine Querschnittsfläche an jeder Stelle seiner Längsrichtung (gegebenenfalls mit Ausnahme seiner Endbereiche) aus der Summe der Querschnittsflächen der Fasern und der Querschnittsfläche der Matrix, wobei die den Fasern zugeordnete Querschnittsfläche im wesentlichen konstant bleibt, während die der Matrix zugeordnete Querschnittsfläche stellenweise variiert werden kann. Die die kleinste erreichbare Querschnittsfläche des Mauerankers wird dabei von der höchsten praktisch realisierbaren Packungsdichte der Fasern bestimmt, was in der Praxis dazu führt, dass die aufsummierte Querschnittsfläche der Matrix zumindest 30% der aufsummierten Querschnittsfläche der Fasern beträgt.

Die Längssteifigkeit und die Längsfestigkeit des erfindungsgemässen Mauerankers wird im wesentlichen von der aufsummierten Querschnittsfläche der Fasern bestimmt, weil in einem faserverstärkten Verbundmaterial der Beitrag der Matrix zur Steifigkeit und zur Festigkeit viel geringer ist als der Beitrag der Fasern. Somit bleiben die Längssteifigkeit und die Längsfestigkeit des erfindungsgemässen Mauerankers (gegebenenfalls mit Ausnahme seiner Endbereiche) im wesentlichen konstant.

Stellenweise in Längsrichtung des erfindungsgemässen Mauerankers (gegebenenfalls mit Ausnahme seiner Endbereiche) bestimmt hingegen im wesentlichen die lokale Grösse und Form der Querschnittsfläche des erfindungsgemässen Mauerankers dessen lokale Biegesteifigkeit. Dabei gibt es zwei Variationsmöglichkeiten, die in bezug auf die Querschnittsfläche der Matrix verschieden sind.

Einerseits kann die Form der Querschnittsfläche des Mauerankers bei gleichbleibendem Flächenmass variieren, wobei die lokale Proportion von Matrix zu Faser konstant bleibt. Beispielsweise hat der Maueranker einen Querschnitt in Form eines Rechtecks stets gleicher Fläche aber mit Seitenlängen, deren Längenmass in Abhängigkeit ihrer Position in Längsrichtung des Mauerankers variiert.

Andererseits können die Form der Querschnittsfläche des Mauerankers und die lokale Proportion von Matrix zu Faser beide gleichzeitig variieren. Beispielsweise hat der Maueranker einen Querschnitt in Form eines Rechtecks mit in Längsrichtung des Mauerankers variierendem Flächenmass und Seitenlängenmass, oder noch einen kreisförmigen oder gar regelmässig-polygonalen Querschnitt mit in Längsrichtung des Mauerankers variierendem Durchmesser bzw. Umkreisdurchmesser. Es versteht sich, dass dabei die Querschnittsfläche des Mauerankers nicht kleiner werden kann als die aufsummierte Querschnittsfläche der Fasern.

Diese oder noch andere Variationen der Grösse und Form der Querschnittsfläche des erfindungsgemässen Mauerankers über seine Längsrichtung erlauben (gegebenenfalls mit Ausnahme seiner Endbereiche), bei im wesentlichen konstant bleibenden Längssteifigkeit und Längsfestigkeit die örtliche Biegesteifigkeit des Mauerankers in gewünschte Richtungen rechtwinklig zur Längsrichtung und in gewünschtem Ausmass (mit der Biegesteifigkeit des matrixgebundenen Faserbündels als Minimum) zu variieren. Von besonderem Vorteil ist dabei, dass die Dimensionierung des Mauerankers erlaubt, in den vorgesehenen Biegebereichen die mit der Biegung entstehenden Randdehnungen kleiner zu halten als beispielsweise bei Mauerankern aus Stahl, und somit Risse zu vermeiden.

Von Vorteil ist auch, dass der erfindungsgemässe Maueranker aufgrund seiner Fertigung mit einer für derartige Anwendungen üblichen Matrix beispielsweise aus Kunststoff und für derartige Anwendungen üblichen Fasern beispielsweise aus Kohlenstoff, Glas oder Kunststoff (beispielsweise Aramid) weitgehend korrosionsfrei ist, keine nennenswerte Wärmeleitung hat und auch keine nennenswerte plastische Deformation zulässt. Für den Kunststoff der Matrix steht eine Vielfalt von an sich bekannten Thermoplasten und Duroplasten zur Wahl.

Im übrigen ergibt beim erfindungsgemässen Maueranker die Einbettung der Fasern in eine Kunststoff-Matrix einen Schutz dieser Fasern gegen äussere Einflüsse, so dass als Fasern auch Metalldrähte, Metallfasern und Naturfasern verwendbar sind.

Die Biegesteifigkeit des Mauerankers bestimmt dessen Knicksicherheit gegenüber einer Druckkraft in dessen Längsrichtung. Deshalb soll die Biegesteifigkeit des Mauerankers in Nähe seiner Mitte d.h. in seinem Mittelbereich grösser sein als in Biegebereichen des Mauerankers in Nähe der Wände, in denen die Enden des Mauerankers verankert sind. Vorzugsweise umfasst somit der erfindungsgemässe Maueranker in dessen Längsrichtung zwei Biegebereiche und einen dazwischenliegenden Mittelbereich, wobei der Mittelbereich eine höhere Biegesteifigkeit aufweist als jeder der Biegebereiche.

Zur Herstellung von erfindungsgemässen Mauerankern kann ein endloser Rohling aus Verbundmaterial laufend mit Stellen veränderten Querschnitts versehen und dann abschnittweise geschnitten werden. Im Verbundmaterial verlaufen dabei die in der Matrix eingebetteten Fasern im wesentlichen parallel zur Längsrichtung des herzustellenden Mauerankers. Gegebenenfalls werden die Endbereiche des Mauerankers mit Hilfsmitteln zur Verankerung des Mauerankers in einer Wand wie Gewinde, Spaltung, Krümmung und dergleichen versehen, beispielsweise noch bevor der Werkstoff der Matrix fertig abgekühlt oder ausgehärtet und damit vollständig erstarrt ist.

Ausführungsbeispiele der Erfindung werden nachstehend anhand von schematischen Zeichnungen näher beschrieben. Dabei zeigen:
- Fig. 1: eine erste Ausbildung eines erfindungsgemässen Mauerankers mit Formänderungen zur Schaffung eines Biegebereiches, in Draufsicht;
- Fig. 2: die Ausbildung der Fig. 1 in Seitenansicht;
- Fig. 3: die Ausbildung der Fig. 1 in perspektivischer Darstellung;
- Fig. 4: eine zweite Ausbildung eines erfindungsgemässen Mauerankers mit Formänderungen zur Schaffung von zwei Biegebereichen, in Draufsicht;
- Fig. 5: die Ausbildung der Fig. 4 in Seitenansicht;
- Fig. 6: die Ausbildung der Fig. 4 in perspektivischer Darstellung;
- Fig. 7: ein Beispiel der Ausbildung von Biegebereichen eines erfindungsgemässen Mauerankers mit einer Variation der Form der Querschnittsfläche des Mauerankers bei gleichbleibendem Flächenmass, in perspektivischer Darstellung an einem Abschnitt eines Mauerankers;
- Fig. 8: ein Beispiel der Ausbildung von Biegebereichen eines erfindungsgemässen Mauerankers mit Variationen sowohl der Form als auch des Flächenmasses der Querschnittsfläche des Mauerankers, in perspektivischer Darstellung an einem Abschnitt eines Mauerankers;
- Fig. 9: weitere Beispiele der Ausbildung von Variationen sowohl der Form als auch des Flächenmasses der Querschnittsfläche des erfindungsgemässen Mauerankers, in perspektivischer Darstellung an einem Abschnitt eines Mauerankers;
- Fig. 10: ein erstes Beispiel einer Querschnittsfläche des Mauerankers in vergrössertem Massstab;
- Fig. 11: ein zweites Beispiel einer Querschnittsfläche des Mauerankers in vergrössertem Massstab; und
- Fig. 12: ein drittes Beispiel einer Querschnittsfläche des Mauerankers in vergrössertem Massstab.

Ein erfindungsgemässer Maueranker ist in Fig. 1 in Draufsicht, in Fig. 2 in Seitenansicht und in Fig. 3 perspektivisch dargestellt und in diesen Figuren allgemein mit 1 bezeichnet. Er weist zwei Endteile 2 und 3 auf, die in bekannter Weise zur Verankerung des Mauerankers in den zu verbindenden Wänden dienen und entsprechend geformt sind. Zwischen diesen Endteilen 2 und 3 liegt ein Mittelteil 4, der im nachstehenden näher beschrieben wird.

Der Maueranker 1 ist aus einem faserverstärktem Verbundmaterial gefertigt. Dieses Verbundmaterial umfasst Fasern, die zumindest im Bereich des Mittelteils 4 und beispielsweise auch im Bereich des Endteils 2 im wesentlichen parallel zu einer Längsrichtung L des Mauerankers 1 verlaufen und in einer Matrix eingebettet sind. Beispiele dieses faserverstärkten Verbundmaterials werden im nachstehenden präzisiert.

Zur Veranschaulichung des Verbundmaterials des Mauerankers in einem gegenüber den Figuren 1, 2 und 3 stark vergrössertem Massstab ist in Fig. 10 eine im wesentlichen quadratische Querschnittsfläche 5 des Mauerankers 1 dargestellt, die dem Bereich des Endteils 2 des Mauerankers 1 in Fig. 1, 2 und 3 entspricht. Die Fasern 6 sind in der Matrix 7 eingebettet und bilden zusammen damit das Verbundmaterial 8. Dabei ist als Beispiel und zur besseren Veranschaulichung der Fall dargestellt, bei dem die Fasern 6 innerhalb der im wesentlichen quadratischen Form der Querschnittsfläche 5 eine quadratischkompakte Packungsanordnung aufweisen, deren Zwischenräume 10 mit der Matrix 7 gefüllt sind - die höchste Packungsdichte wäre bekanntlich mit einer hexagonal-kompakten Packungsanordnung erreicht, deren Zeichnung zur Veranschaulichung nicht günstig wäre.

Theoretisch betragen die mit der Matrix gefüllten Zwischenräume bei einer quadratisch-kompakten Packungsanordnung der Fasern etwa 20%, bei einer hexagonal-kompakten Packungsanordnung etwa 10% des vom Verbundmaterial belegten Raumes. Allerdings weist die dichteste Packungsanordnung der Fasern, welche praktisch realisierbar ist, viel grössere Zwischenräume zwischen den Fasern auf, so dass im Verbundmaterial das Mindestvolumen der Matrix in der Praxis etwa 30% des Faservolumens ausmacht. Die weiter unten beschriebene Zeichnung der Fig. 12 veranschaulicht beispielsweise einen Fall mit einander etwa gleichen Matrixvolumen und Faservolumen.

Jede Faser 6 hat eine Querschnittsfläche 9, die in Längsrichtung L des Mauerankers 1 im wesentlichen konstant verläuft, so dass alle Fasern 6 zusammen eine aufsummierte Querschnittsfläche (Summe aller Querschnittsflächen 9) aufweisen, die ebenfalls in Längsrichtung L des Mauerankers 1 im wesentlichen konstant verläuft.

In Fig. 11 ist, wiederum im Sinne eines Beispiels und in einem gegenüber den Figuren 1, 2 und 3 stark vergrössertem Massstab, eine im wesentlichen rechteckige Querschnittsfläche 11 des Mauerankers 1 im Bereich seines Mittelteils 4 dargestellt. Die gleichen Fasern 6 wie in Fig. 10 sind in der gleichen Matrix 7 wie in Fig. 10 wiederum in quadratisch-kompakter Packungsanordnung eingebettet, womit das gleiche Verbundmaterial 8 wie in Fig. 10 gebildet wird.

Die Formen der Querschnittsflächen 5 (Fig. 10) und 11 (Fig. 11) variieren an Übergangsstellen 12 und 13 (Fig. 1, 2 und 3) zwischen quadratisch und rechteckig bei gleichzeitig variierendem Verhältnis der Seitenlängen, während die Querschnittsflächen 5 und 11 und die dazwischenliegenden Übergangs-Querschnittsflächen stets das gleiche Flächenmass behalten, so dass auch die lokale Proportion von Matrix zu Faser (d.h. das Verhältnis des Volumens der Fasern 6 und der Zwischenräume 10) in Längsrichtung L des Mauerankers 1 konstant bleibt.

Aus dieser Variation der Form der Querschnittsflächen 5 und 11 des Mauerankers 1 ergibt sich eine Variation seiner Biegesteifigkeit, die im Bereich des Mittelteils 4 in je einer von zwei rechtwinklig zur Längsrichtung L liegenden Richtungen geringer bzw. grösser ist als an den Endteilen 2 und 3. Der Mittelteil 4 des Mauerankers 1 bildet somit einen Biegebereich des Mauerankers 1 für dessen Biegung in einer Ebene senkrecht zu den breiteren Seiten der rechteckigen Querschnittsfläche 11.

In den Fig. 4, 5 und 6 ist jeweils in Draufsicht, in Seitenansicht und in perspektivischer Darstellung eine zweite Ausbildung eines erfindungsgemässen Mauerankers 14 dargestellt, bei der die Formänderungen der Querschnittsflächen des Mauerankers 14 an Übergangsstellen 15, 16, 17 und 18 zur Schaffung von zwei Biegebereichen 19 und 20 führen. Zwischen den beiden Biegebereichen 19 und 20 umfasst der Maueranker 14 in seiner Längsrichtung L einen Mitteilteil oder Mittelbereich 21, der eine höhere Biegesteifigkeit aufweist als jeder der beiden Biegebereiche 19 und 20.

Zur besseren Veranschaulichung wird noch in Fig. 7 an einem Abschnitt eines Mauerankers 14 ein Beispiel der Ausbildung von zwei Übergangsstellen 22 und 23 mit einem dazwischenliegenden Biegebereich 24 in vergrössertem Massstab mit gegenüber Fig. 4, 5 und 6 veränderten Längenproportionen dargestellt. Bei dieser Ausbildung hat der Maueranker 14 im dargestellten Bereich einen Querschnitt in Form eines Rechtecks 25 mit Seitenlängen 26 und 27, deren Längenmass stellenweise in Abhängigkeit ihrer Position in Längsrichtung L des Mauerankers 14 variiert, während die Querschnittsfläche des Mauerankers 14 im wesentlichen konstant bleibt.

Im Gegensatz zu Fig. 7 veranschaulicht Fig. 8 in perspektivischer Darstellung an einem Abschnitt 28 eines Mauerankers ein Beispiel der Ausbildung von Übergangsstellen 29 und 30 mit Variationen sowohl der Form als auch des Flächenmasses der Querschnittsfläche 31 bzw. 32. Bei dieser Ausbildung entsprechen die beiden Übergangsstellen 29 und 30 je einem Übergang zwischen einer länglich-flachen Querschnittsfläche 31 und einer fast quadratischen Querschnittsfläche 32. Aus der Form der Querschnittsflächen 31 und 32 ergibt sich, dass der dargestellte Abschnitt 28 des Mauerankers in seiner Längsrichtung L zwei Biegebereiche 40 und 41 und dazwischen einen Mittelbereich 42 umfasst, wobei der Mittelbereich 42 eine höhere Biegesteifigkeit aufweist als jeder der Biegebereiche 40 und 41.

Fig. 9 veranschaulicht in perspektivischer Darstellung an einem Abschnitt 33 eines Mauerankers weitere Beispiele der Ausbildung von Variationen sowohl der Form als auch des Flächenmasses der Querschnittsfläche des Mauerankers in Abhängigkeit der Position in der Längsrichtung L. Bei Übergangsstellen wie 34 hat der Maueranker einen Querschnitt in Form eines Rechtecks mit Seitenlängen, deren Längenmass und Querschnittsfläche beide variieren. Bei Übergangsstellen wie 35 hat der Maueranker eine variable Querschnittsfläche zum Übergang zwischen einem Abschnitt 36 von kreisförmigem Querschnitt und einem Abschnitt 37 von etwa kreuzförmigem Querschnitt.

Analog zum vorstehenden kann der kreisförmige Querschnitt des Mauerankers an einer Übergangsstelle einen Durchmesser aufweisen, der stellenweise in Abhängigkeit der Position in Längsrichtung des Mauerankers variiert, so dass der Maueranker einen etwa konisch ausgebildeten Übergang aufweist.

In weiterer Analogie kann der Maueranker an einer Übergangsstelle einen Querschnitt beispielsweise in Form eines regelmässigen Polygons aufweisen, dessen Umkreisdurchmesser und entsprechende Querschnittsfläche stellenweise in Abhängigkeit der Position in Längsrichtung des Mauerankers variieren, so dass der Maueranker einen etwa pyramidenförmig ausgebildeten Übergang aufweist.

In Fig. 12 ist, wiederum im Sinne eines Beispiels und in einem gegenüber den Figuren 1 bis 9 stark vergrössertem Massstab, eine im wesentlichen rechteckige Querschnittsfläche 38 eines Mauerankers dargestellt. Die gleichen Fasern 6 wie in Fig. 11 sind in der gleichen Matrix 7 wie in Fig. 11 eingebettet (eine der 144 Fasern wurde aus zeichnerischen Gründen ausgelassen). Die Packungsanordnung ist jedoch hier nicht kompakt, so dass der Matrix 7 hier (im Verbundmaterial 39) im Vergleich zu Fig. 11 (im Verbundmaterial 8) viel grössere Zwischenräume zwischen den Fasern 6 zur Verfügung stehen, derart, dass das Matrixvolumen hier etwa gleich gross ist wie das Faservolumen. Folglich bleibt die Längssteifigkeit hier etwa gleich wie im Falle der Fig. 11, während die Biegesteifigkeit unter anderem mit der Packungsdichte und der Wahl der Materialien modulierbar ist.

Generell kann in einem Bereich eines Mauerankers ein Übergang in Längsrichtung zwischen Strukturen stattfinden, von denen je eine einer der Fig. 11 bzw. 12 entspricht. An einem solchen Übergang variiert dann die lokale Proportion von Matrix zu Faser in Längsrichtung des Mauerankers und dementsprechend auch dessen Biegesteifigkeit.

Ein typischer erfindungsgemässer Maueranker besteht beispielsweise aus einem Verbundmaterial mit einer kohlefaserverstärkten Matrix aus thermoplastischen Kunststoff wie Polypropylen oder Polyamid 12. Die aufsummierte Querschnittsfläche der Kohlefasern beträgt beispielsweise etwa 10 mm² und die gesamte Querschnittsfläche des Mauerankers beispielsweise etwa 26 mm². Ein derartiger Maueranker ist chemisch stabil und korrosionsfrei, er hat im Vergleich zu den Baumaterialien der verankerten Wände keine nennenswerte Wärmeleitung, und er ist schlagzäh. Zudem ist er beinahe ideal elastisch d.h. unter Belastung nicht plastisch deformierbar.

Zur Herstellung eines Mauerankers der beschriebenen Art kann ein endloser Rohling von konstantem Querschnitt aus einem Verbundmaterial mit in einer Matrix eingebetteten Endlosfasern ab einer Rolle abgezogen und bearbeitet werden. Dieses Ausgangsmaterial wird beispielsweise durch eine Form gezogen und gepresst, um laufend mit Stellen veränderten Querschnitts versehen zu werden. Anschliessend werden fertige MauerankerElemente abschnittsweise geschnitten und danach gegebenenfalls an den Enden gebogen, mit einem Gewinde versehen oder sonstwie bearbeitet. Somit verlaufen die Fasern im wesentlichen parallel zur Längsrichtung des herzustellenden Mauerankers. Im Laufe dieses Herstellungsverfahrens kann der Rohling mehr oder weniger gequetscht und dadurch Material der Matrix aus dem Element ausgequetscht werden, um das Verhältnis der Querschnittsflächen der Fasern und der Matrix (beispielsweise das Verhältnis Kohlefaser/Kunststoff) stellenweise wie gewünscht zu modulieren.

Beim Vergleich zwischen einem erfindungsgemässen Maueranker aus kohlefaserverstärktem Polyamid 12 und einem äquivalenten Maueranker von gleicher Längsfestigkeit aus Stahl ist feststellbar, dass der erfindungsgemässe Maueranker bei einer Biegebeanspruchung viel geringere Randdehnungen erleidet als der Maueranker aus Stahl, woraus sich Vorteile und Freiheitsgrade unter anderem in Form, Bemessung und thermischen Eigenschaften wie Dilatation und Leitfähigkeit ergeben, wie es im vorstehenden dargelegt wurde oder sich daraus ergibt.

Während verschiedene Ausbildungen des erfindungsgemässen Mauerankers im vorstehenden beschrieben und in den Zeichnungen dargestellt wurden, kann sich eine Fachperson verschiedene Änderungen und Abwandlungen ausdenken, beispielsweise kleinere Veränderungen in der Konstruktion oder in der Anordnung der Teile des Mauerankers, die den in den beigefügten Ansprüchen definierten Schutzbereich nicht verlassen. Auch kann sich eine Fachperson ausdenken, dass mit dem erfindungsgemässen Maueranker auch andere Elemente eines Bauwerkes verbunden werden können als die Innenwand und die Aussenwand eines zweischaligen Mauerwerkes, wie es im vorstehenden als Beispiel angegeben wurde, und dass auch bei solchen anderen Anwendungen der in den beigefügten Ansprüchen definierte Schutzbereich nicht verlassen wird.

### Liste der Bezugszeichen

Längsrichtung L
Maueranker 1
Endteil 2
Endteil 3
Mittelteil 4
Querschnittsfläche 5 des Mauerankers
Fasern 6
Matrix 7
Verbundmaterial 8
Querschnittsfläche 9 der Fasern
Zwischenräume 10
Querschnittsfläche 11 des Mauerankers
Übergangsstelle 12
Übergangsstelle 13
Maueranker 14
Übergangsstelle 15
Übergangsstelle 16
Übergangsstelle 17
Übergangsstelle 18
Biegebereich 19
Biegebereich 20
Mittelteil 21
Übergangsstelle 22
Übergangsstelle 23
Biegebereich 24
Rechteck 25
Seitenlänge 26
Seitenlänge 27
Abschnitt 28
Übergangsstelle 29
Übergangsstelle 30
Querschnittsfläche 31 des Mauerankers
Querschnittsfläche 32 des Mauerankers
Abschnitt 33
Übergangsstelle 34
Übergangsstelle 35
Abschnitt 36
Abschnitt 37
Querschnittsfläche 38 des Mauerankers
Verbundmaterial 39
Biegebereich 40
Biegebereich 41
Mittelbereich 42

## Patentansprüche

1. Maueranker aus einem Verbundmaterial (8, 39) mit in einer Matrix (7) eingebetteten Fasern (6), wobei die Querschnittsfläche (5, 11, 31, 32, 38) des Mauerankers in Längsrichtung des Mauerankers zumindest stellenweise (12, 13, 15, 16, 17, 18, 22, 23, 29, 30, 34, 35) variiert, **dadurch gekennzeichnet, dass** die Fasern (6) im wesentlichen parallel zu einer Längsrichtung (L) des Mauerankers (1, 14, 28, 33) verlaufen und die aufsummierte Querschnittsfläche (9) der Fasern (6) in Längsrichtung des Mauerankers im wesentlichen konstant verläuft.

2. Maueranker nach Anspruch 1, dadurch gekennzeichnet, dass die Form der Querschnittsfläche des Mauerankers stellenweise in Längsrichtung des Mauerankers bei gleichbleibendem Flächenmass variiert.

3. Maueranker nach Anspruch 2, dadurch gekennzeichnet, dass der Maueranker (1) einen Querschnitt in Form eines Rechtecks (25) hat, das Seitenlängen (26, 27) aufweist, deren Längenmass stellenweise in Abhängigkeit ihrer Position in Längsrichtung des Mauerankers variiert, während die Querschnittsfläche des Mauerankers im wesentlichen konstant bleibt.

4. Maueranker nach Anspruch 2 oder 3, dadurch gekennzeichnet, dass die lokale Proportion von Matrix (7) zu Faser (6) in Längsrichtung (L) des Mauerankers (1, 14) konstant bleibt.

5. Maueranker nach Anspruch 1, dadurch gekennzeichnet, dass sowohl die Form als auch das Flächenmass der Querschnittsfläche (31, 32) des Mauerankers (28) stellenweise in Längsrichtung (L) des Mauerankers variieren.

6. Maueranker nach Anspruch 5, dadurch gekennzeichnet, dass der Maueranker (33) einen Querschnitt in Form eines Rechtecks hat, das Seitenlängen aufweist, deren Längenmass stellenweise in Abhängigkeit ihrer Position (34) in Längsrichtung (L) des Mauerankers variiert, wobei auch die Querschnittsfläche des Mauerankers stellenweise in Abhängigkeit ihrer Position in Längsrichtung des Mauerankers variiert.

7. Maueranker nach Anspruch 5, dadurch gekennzeichnet, dass der Maueranker einen Querschnitt in Form eines regelmässigen Polygons hat, dessen Umkreisdurchmesser stellenweise in Abhängigkeit seiner Position in Längsrichtung des Mauerankers variiert, wobei auch die Querschnittsfläche des Mauerankers stellenweise in Abhängigkeit ihrer Position in Längsrichtung des Mauerankers variiert.

8. Maueranker nach Anspruch 5, dadurch gekennzeichnet, dass der Maueranker (33) einen Querschnitt in Form eines Kreises hat, dessen Durchmesser stellenweise in Abhängigkeit seiner Position (36) in Längsrichtung (L) des Mauerankers variiert, wobei auch die Querschnittsfläche des Mauerankers stellenweise in Abhängigkeit ihrer Position in Längsrichtung des Mauerankers variiert.

9. Maueranker nach einem der Ansprüche 5 bis 8, dadurch gekennzeichnet, dass die lokale Proportion von Matrix (7) zu Faser (6) in Längsrichtung (L) des Mauerankers (1, 14) variiert.

10. Maueranker nach Anspruch 1, dadurch gekennzeichnet, dass der Maueranker (28) in dessen Längsrichtung (L) zwei Biegebereiche (40, 41) und einen dazwischenliegenden Mittelbereich (42) umfasst, wobei der Mittelbereich eine höhere Biegesteifigkeit aufweist als jeder der Biegebereiche.

11. Verfahren zur Herstellung eines Mauerankers nach einem der Ansprüche 1 bis 10, dadurch gekennzeichnet, dass ein endloser Rohling aus einem Verbundmaterial mit in einer Matrix eingebetteten, im wesentlichen parallel zu einer Längsrichtung des herzustellenden Mauerankers verlaufenden Fasern laufend mit Stellen veränderten Querschnitts versehen und abschnittweise geschnitten wird.

## Claims

1. Wall anchor of a composite material (8, 39) with fibres (6) embedded in a matrix (7), the cross-sectional surface area (5, 11, 31, 32, 38) of the wall anchor varying in the longitudinal direction of the wall anchor at least at certain locations (12, 13, 15, 16, 17, 18, 22, 23, 29, 30, 34, 35), **characterized in that** the fibres (6) run essentially parallel to a longitudinal direction (L) of the wall anchor (1, 14, 28, 33) and the summed up cross-sectional surface area (9) of the fibres (6) is essentially constant along the longitudinal direction of the wall anchor.

2. Wall anchor according to Claim 1, characterized in that the form of the cross-sectional surface area of the wall anchor varies at certain locations in the longitudinal direction of the wall anchor while the surface measure remains the same.

3. Wall anchor according to Claim 2, characterized in that the wall anchor (1) has a cross section in the form of a rectangle (25) which has side lengths (26, 27) of which the linear measure varies at certain locations in dependence on their position in the longitudinal direction of the wall anchor, while the cross-sectional surface area of the wall anchor remains essentially constant.

4. Wall anchor according to Claim 2 or 3, characterized in that the local proportion of matrix (7) to fibre (6) remains constant in the longitudinal direction (L) of the wall anchor (1, 14).

5. Wall anchor according to Claim 1, characterized in that both the form and the surface measure of the cross-sectional surface area (31, 32) of the wall anchor (28) vary at certain locations in the longitudinal direction (L) of the wall anchor.

6. Wall anchor according to Claim 5, characterized in that the wall anchor (33) has a cross section in the form of a rectangle which has side lengths of which the linear measure varies at certain locations in dependence on their position (34) in the longitudinal direction (L) of the wall anchor, the cross-sectional surface area of the wall anchor also varying at certain locations in dependence on its position in the longitudinal direction of the wall anchor.

7. Wall anchor according to Claim 5, characterized in that the wall anchor has a cross section in the form of a regular polygon, the diameter of the circumscribed circle of which varies at certain locations in dependence on its position in the longitudinal direction of the wall anchor, the cross-sectional surface area of the wall anchor also varying at certain locations in dependence on its position in the longitudinal direction of the wall anchor.

8. Wall anchor according to Claim 5, characterized in that the wall anchor (33) has a cross section in the form of a circle, the diameter of which varies at certain locations in dependence on its position (36) in the longitudinal direction (L) of the wall anchor, the cross-sectional surface area of the wall anchor also varying at certain locations in dependence on its position in the longitudinal direction of the wall anchor.

9. Wall anchor according to one of Claims 5 to 8, characterized in that the local proportion of matrix (7) to fibre (6) varies in the longitudinal direction (L) of the wall anchor (1, 14).

10. Wall anchor according to Claim 1, characterized in that the wall anchor (28) comprises in its longitudinal direction (L) two bending regions (40, 41) and a central region (42) lying in between, the central region having a higher flexural rigidity than each of the bending regions.

11. Method of producing a wall anchor according to one of Claims 1 to 10, characterized in that an endless blank of a composite material made of fibres embedded in a matrix and running essentially parallel to a longitudinal direction of the wall anchor to be produced, is currently provided along its length with locations of modified cross section and is cut into portions.

## Revendications

1. Tirant constitué d'un matériau composite (8, 39) avec des fibres (6) noyées dans une matrice (7), la surface en section transversale (5, 11, 31, 32, 38) du tirant dans la direction longitudinale du tirant variant au moins par endroits (12, 13, 15, 16, 17, 18, 22, 23, 29, 30, 34, 35), **caractérisé en ce que** les fibres (6) s'étendent essentiellement parallèlement à une direction longitudinale (L) du tirant (1, 14, 28, 33) et la surface totalisée en section transversale (9) des fibres (6) demeure essentiellement constante dans la direction longitudinale du tirant.

2. Tirant selon la revendication 1, caractérisé en ce que la forme de la surface en section transversale du tirant varie par endroits dans la direction longitudinale du tirant tout en conservant une mesure de surface constante.

3. Tirant selon la revendication 2, caractérisé en ce que le tirant (1) présente une section transversale rectangulaire (25) comportant des longueurs de côtés (26, 27) dont la mesure de longueur varie par endroits en fonction de leur position dans la direction longitudinale du tirant, tandis que la surface en section transversale du tirant demeure essentiellement constante.

4. Tirant selon la revendication 2 ou 3, caractérisé en ce que la proportion locale de la matrice (7) aux fibres (6) demeure constante dans la direction longitudinale (L) du tirant (1, 14).

5. Tirant selon la revendication 1, caractérisé en ce que tant la forme que la mesure de surface de la surface en section transversale (31, 32) du tirant (28) varient par endroits dans la direction longitudinale (L) du tirant.

6. Tirant selon la revendication 5, caractérisé en ce que le tirant (33) a une section transversale de forme rectangulaire qui présente des longueurs de côtés dont la mesure de longueur varie par endroits en fonction de leur position (34) dans la direction longitudinale (L) du tirant, la surface en section transversale du tirant variant aussi par endroits en fonction de sa position dans la direction longitudinale du tirant.

7. Tirant selon la revendication 5, caractérisé en ce que le tirant a une section transversale en forme de polygone régulier dont le diamètre du cercle circonscrit varie par endroits en fonction de sa position dans la direction longitudinale du tirant, la surface en section transversale du tirant variant aussi par endroits en fonction de sa position dans la direction longitudinale du tirant.

8. Tirant selon la revendication 5, caractérisé en ce que le tirant (33) a une section transversale en forme de cercle dont le diamètre varie par endroits en fonction de sa position (36) dans la direction longitudinale (L) du tirant, la surface en section transversale du tirant variant aussi par endroits en fonction de sa position dans la direction longitudinale du tirant.

9. Tirant selon l'une des revendications 5 à 8, caractérisé en ce que la proportion locale de la matrice (7) aux fibres (6) varie dans la direction longitudinale (L) du tirant (1, 14).

10. Tirant selon la revendication 1, caractérisé en ce que le tirant (28) comprend dans sa direction longitudinale (L) deux zones de flexion (40, 41) et une zone centrale intermédiaire (42), la zone centrale ayant une résistance à la flexion plus élevée que chacune des zones de flexion.

11. Procédé de fabrication d'un tirant selon l'une des revendications 1 à 10, caractérisé en ce qu'une ébauche sans fin en matériau composite fait de fibres noyées dans une matrice et s'étendant essentiellement parallèlement à une direction longitudinale du tirant à fabriquer est pourvue en continu d'endroits de section transversale modifiée et est coupée en tronçons.
